# FASCICULE DE BREVET EUROPEEN

(11) **EP 1 338 680 B1**
(45) Date de publication et mention de la délivrance du brevet: **18.04.2007**
(21) Numéro de dépôt: 02406032.9
(22) Date de dépôt: 28.11.2002
(51) Int. Cl.: C23G 5/024, C23G 5/04, C11D 11/00, C11D 7/50, C23G 5/02

(54) **Dispositif de dégraissage et séchage de pièces métalliques, céramiques ou polymères**
Vorrichtung zum Entfetten und zur Trocknung von metallischen, keramischen oder polymeren Gegenständen
Apparatus for degreasing and drying metallic, ceramic or polymeric articles

(30) Priorité: 22.02.2002 CH 3082002
(43) Date de publication de la demande: 27.08.2003
(73) Titulaire: Amsonic AG, 2504 Biel (CH)
(72) Inventeur: Fallot, Jean-Francois, 2505 Biel-Bienne (CH)
(74) Mandataire: Groner, Manfred

(56) Documents cités:
- CH-A- 692 084
- US-A- 5 397 397
- US-A- 5 647 143
- "TIEFENWIRKUNG DIE KOHLENWASSERSTOFF-TECHNOLOGIE UNTER VAKUUM VERDRAENGT PERCHLORETHYLEN" MO METALLOBERFLACHE, CARL HANSER VERLAG. MUNCHEN, DE, vol. 56, no. 6, juin 2002 (2002-06), pages 22-23, XP001114869 ISSN: 0043-2792

## Description

La présente invention concerne un procédé de dégraissage et séchage de pièces mécaniques ou de solvants inflammables. Le CH-A-692 084 propose l'utilisation d'un solvant de solvants inflammables pour remplacer des solvants chlorés pour le dégraissage-lavage dans l'industrie mécanique. Le DE-A-43 29 178 propose l'utilisation de solvants isoparaffiniques ou alcool modifié.

Le solvant selon de ce brevet est du type isoparaffine ou alcane dont le point-éclair est situé entre 40°C et 100°C. Les pièces métalliques sont immergées dans le solvant qui est dans une enceinte étanche. La pression dans l'enceinte est à moins de 120 mbar et la température à plus de 60°C à l'intérieur de l'enceinte. La législation (OPAIR) impose des machines utilisant des solvants chlorés étanches. Le mélange de solvant chloré et d'eau dans un cycle de lavage est proscrit par la législation (OPEL). Le nettoyage de pièces présentant des salissures non-polaires (huiles minérales par exemple) et polaires (particules, oxydes, sels) ne peut être résolu de manière satisfaisante ni avec des solvants chlorés ou isoparaffiniques, ni avec des lessives, leur efficacité étant rapidement inhibée par les huiles.

Le US-A-5,397 397 décrit un procédé comportant une étape de lavage avec des hydrocarbures, suivie d'une deuxième étape de lavage avec une solution aqueuse, une étape de rinçage et une étape de séchage.

La présente invention a pour but de proposer un procédé de dégraissage et séchage de pièces qui améliore les qualités du système de dégraissage.

Selon l'invention le procédé utilise dans une première phase de lavage un mélange de solvants isoparaffines à une température supérieure au point-éclair sous vide, puis dans une deuxième phase le dispositif utilise une solution aqueuse chauffée au-dessus de 45°C, constituée d'eau désionisée et d'agents détergents adaptée aux pièces à nettoyer ledit lavage étant suivi d'un rinçage effectué avec de l'eau désionisée puis d'un séchage réalisé sous vide.

Une installation monocuve est utilisée pour immerger les pièces à nettoyer dans différents solvants et agents de rinçage.

L'ensemble du circuit de solvant hydrocarbure est sous vide d'environ 120 mbar, afin d'assurer la sécurité de l'installation lorsque le solvant est chauffé au-dessus du point-éclair. Le dispositif présenté ici représente un développement du brevet No 692034. Ledit brevet n'utilise que du solvant isoparaffine. Le dispositif décrit ici utilise premièrement un solvant de type isoparaffine, sous vide et deuxièmement une solution aqueuse de composition adaptée aux métaux à traiter. La solution aqueuse est réalisée avec de l'eau désionisée et contient moins de 1% d'agents détergents, de manière à réduire les entraînements dans le circuit de rinçage. Le rinçage est réalisé dans l'enceinte en eau désionisée. Le séchage est effectué dans l'enceinte, sous vide. Le point-éclair est la température la plus basse à laquelle la concentration de vapeur émise est suffisante pour produire une déflagration au contact d'une flamme mais insuffisante pour produire la propagation de la combustion en l'absence de la flamme pilote.

Le principal avantage consiste à réaliser un nettoyage de haute qualité, car le solvant isoparaffinique élimine les salissures non-polaires (matières grasses en particulier), alors que la solution aqueuse élimine les salissures polaires (matières inorganiques et particules). La solution aqueuse n'est pratiquement pas polluée par les salissures organiques, étant donné que celles-ci ont été dissoutes lors du premier lavage. Les salissures inorganiques ne sont pratiquement pas éliminées par les solvants isoparaffines. Elle sont par contre facilement dissoutes par une solution aqueuse. La séquence des nettoyages est donc un élément primordial.

Selon un variante de l'invention, il est prévu un dispositif comportant des réservoirs permettant d'utiliser une ou plusieurs solutions aqueuses différentes et une installation de production d'eau désionisée en circuit fermé.

Différentes solutions permettent de nettoyer des substrats métalliques variés, en fonction de leur potentiel électrochimique.

Le séchage final peut être réalisé en option par une phase vapeur avec du solvant isoparaffine suivie d'un séchage sous vide, ce qui permet de protéger les pièces contre la corrosion.

A présent, on va décrire un exemple de réalisation non limitatif de l'invention en regard de la seule figure annexée.

La figure représente schématiquement un dispositif de dégraissage et séchage de pièces métalliques, céramiques ou polymères. La figure montre un réservoir 1 de solvants isoparaffiniques primaires, un réservoir 2 de solvants isoparaffiniques secondaires, une chambre 3 de travail de l'installation monocuve, un distillateur 4 de solvants isoparaffiniques, un dispositif 5 de production d'eau désionisée en circuit fermé, des réservoirs 6 de solvants lessiviels et un retentant de destillation 7. Le solvant dans le réservoir 1 et le distillat dans le réservoir 2 est un mélange de solvants isoparaffines Cg à C₁₁. Le dispositif est équipé d'un système de vide, ce qui permet de maintenir une pression inférieure à 12o mbar et d'utiliser le solvant isoparaffine au-dessus du point-éclair et de sécher les pièces sous vide, après un premier ou un second lavage. Il est possible d'ajouter une phase vapeur de solvant isoparaffinique et un séchage sous vide après un lavage lessiviel, afin de protéger les pièces contre la corrosion.

Dans une première phase de lavage on utilise un mélange de solvants isoparaffines C₉ à C₁₁ à une température supérieure au point-éclair sous vide. Dans une deuxième phase le dispositif utilise une solution aqueuse chauffée au-dessus de 45°C. Cette solution aqueuse est constituée d'eau désionisée et de composition adaptée aux pièces à nettoyer. Le lavage est suivi d'un rinçage effectué avec de l'eau désionisée puis d'un séchage réalisé sous vide.

Le procédé selon l'invention permet d'atteindre les deux objectifs :
- éliminer les salissures polaires et non polaires dans une seule installation, et
- augmenter notablement la durée de vie des solutions aqueuses et éviter une dégradation rapide et non contrôlée de leur pouvoir détergent.

## Revendications

1. procédé de dégraissage et séchage de pièces métalliques, céramiques ou polymères utilisant dans une première phase de lavage un mélange de solvants isoparaffines à une température supérieure au point-éclair sous vide, puis dans une deuxième phase le dispositif utilise une solution aqueuse chauffée au-dessus de 45°C, constituée d'eau désionisée et d'agents détergents adaptée aux pièces à nettoyer, ledit lavage étant suivi d'un rinçage effectué avec de l'eau désionisée puis d'un séchage réalisé sous vide.

2. Procédé selon la revendication 1, comportant des réservoirs permettant d'utiliser une ou plusieurs solutions aqueuses différentes et une installation de production d'eau désionisée en circuit fermé.

3. Procédé selon la revendication 1 ou 2, **caractérisé en ce qu'**il utilise un mélange de solvant isoparaffines C₉ à C₁₁.

## Claims

1. Method of degreasing and drying metal, ceramic or polymer parts using, in a washing first step, a mixture of isoparaffinic solvents at a temperature above the flashpoint, in a vacuum, and then, in a second step, the device uses an aqueous solution heated to above 45°C; which solution consists of detergents and deionized water and is tailored to the parts to be cleaned, said washing being followed by a rinsing step carried out with deionized water followed by a drying step carried out in a vacuum.

2. Method according to Claim 1, including tanks for using one or more different aqueous solutions and a unit for producing deionized water in a closed circuit.

3. Method according to Claim 1 or 2, **characterized in that** it uses a mixture of C₉ to C₁₁ isoparaffinic solvents.

## Patentansprüche

1. Verfahren zum Entfetten und Trocknen von metallischen, keramischen und polymeren Teilen, wobei in einer ersten Waschphase ein Lösungsmittelgemisch aus Isoparaffinen bei einer Temperatur über dem Flammpunkt unter Vacuum verwendet wird, dann in einer zweiten Phase die Vorrichtung eine wässrige Lösung mit einer Temperatur über 45° verwendet, welche wässrige Lösung deionisiertes Wasser und ein den zu reinigenden Teilen entsprechendes Waschhilfsmittel aufweist, wobei der Reinigung eine Spülung mit deionisiertem Wasser sowie eine Trocknung unter Vacuum folgen.

2. Verfahren gemäss Anspruch 1, wobei Behälter vorgesehen sind, welche die Verwendung von einer oder mehreren unterschiedlichen wässrigen Lösungen ermöglichen und mit einer Vorrichtung zum Herstellen von deionisiertem Wasser in einem geschlossenen Kreislauf.

3. Verfahren nach Anspruch 1 oder 2, **dadurch gekennzeichnet, dass** ein Lösungsmittelgemisch aus Isoparaffinen C₉ bis C₁₁ verwendet wird.
